# EUROPÄISCHE PATENTSCHRIFT

(11) **EP 2 042 809 B1**
(45) Veröffentlichungstag und Bekanntmachung des Hinweises auf die Patenterteilung: **31.08.2016**
(21) Anmeldenummer: 08016658.0
(22) Anmeldetag: 23.09.2008
(51) Int. Cl.: F24C 7/08, F24C 14/00

(54) **Verfahren zur vereinfachten Programmierung von Programmen eines Gargeräts**
Method for simplified programming of a cooking device
Procédé de programmation simplifiée de programmes d'un appareil de cuisson

(30) Priorität: 28.09.2007 DE 102007046923
(43) Veröffentlichungstag der Anmeldung: 01.04.2009
(73) Patentinhaber: Rational AG, 86899 Landsberg/Lech (DE)
(72) Erfinder: März, Wilhelm, 86833 Siebnach (DE)
(74) Vertreter: Weber-Bruls, Dorothée

(56) Entgegenhaltungen:
- EP-A1- 1 716 795
- EP-A1- 2 031 306
- EP-A2- 1 041 860
- EP-A2- 1 666 798
- WO-A1-03/031876
- WO-A1-2006/045290
- WO-A2-2005/066547
- DE-A1-102004 040 655
- US-A- 6 121 593
- US-B1- 7 057 142

## Beschreibung

Die vorliegende Erfindung betrifft ein Verfahren zur Programmierung eines Gargerätes gemäß dem Oberbegriff des Patentanspruchs 1.

Programmgesteuerte Gargeräte sind mittlerweile in vielen Großküchenbetrieben weit verbreitet, da sie mittels automatisierter Garprogramme eine optimale Führung eines Garprozesses erlauben, und zudem der Zeitaufwand für die Bedienung reduziert wird. Garprogramme können eine Reihe komplexer Funktionen bewältigen, wie z. B. eine automatische Erkennung der Beschickungsmenge im Garraum und davon abhängige Führung eines Garprogramms, wie es beispielsweise in der DE 195 11 621 C1 beschrieben ist. Auch sind Garprogramme zur Steuerung eines Gargeräts in Abhängigkeit von einer Erkennung eines Garguts bekannt, siehe beispielsweise die DE 10 2005 011 304 A1 oder die DE 103 53 299 A1. Solche Garprogramme werden in der Regel vom Hersteller bereitgestellt, da ein Benutzer mit der Programmierung von komplexen Garprogrammen überfordert sein könnte und häufig auch nicht die Zeit hierfür hat.

Aus der WO 96/07298 A1 ist ferner ein Verkaufsautomat für Garprodukte bekannt, bei dem ein Garprozess über voreingestellte gargutspezifische Garprogramme geführt wird. Dabei ist vorgesehen, dass einzelne Parameter der gargutspezifischen Garprogramme von einem Betreiber des Verkaufsautomaten verändert werden können.

Die EP 2 031 306 A1 offenbart ein Verfahren zum Garen eines Garguts in einem Gargerät, welches zumindest zwei zeitlich voneinander getrennte Schritte umfasst, nämlich einen Vorgar-Schritt, der bei Erreichen eines bestimmten Zwischenwertes des Gargrads und/oder der Gardauer unterbrochen wird, und einen Fertiggar-Schritt, der zu einem späteren Zeitpunkt aufgerufen wird, um das Garen des Garguts unter Berücksichtigung des Zwischenwertes zu beenden.

In der WO 2006/045290 A1 ist ein Verfahren zum Garen einer Gargutcharge, enthaltend mindestens zwei Gargüter, deren Garzustand jeweils über mindestens zwei Garzustandsgrößen charakterisierbar ist, unter Einsatz mindestens einer Messeinrichtung zum Aufnehmen von Werten zumindest einer Eigenschaft mindestens eines Garguts, die sich garprozeßbedingt verändert, beschrieben, wobei mindestens zwei der Gargüter der Gargutcharge sich in ihrem Kaliber, in ihrer Gesamtoberfläche, in ihrem Volumen, in ihrem Gewicht und/oder in ihrem Durchmesser voneinander unterscheiden. Zunächst wird dabei ein erstes Gargut ausgewählt und mit diesem der gesamte Garprozess unter vorheriger Auswahl eines Soll-Wertes für zumindest die zwei Garzustandsgrößen für das erste Gargut durchgeführt wird, bevor der selbe Garprozess mit einem zweiten Gargut wiederholt wird. Der Vergleich dieser ersten und zweiten Soll-Garzustandsgrößen mit den gemessenen Ist-Werten der zwei Garzustandsgrößen für das jeweilige erste und zweite Gargut ermöglicht durch Differenzbildung eine Anpassung des Garprozesses.

Aus der EP 1 666 798 A2 ist ein Gargerät mit einem Garraum, einer Steuer- oder Regeleinrichtung, die mit zumindest einer Messeinrichtung zum Führen zumindest eines Garprozesses und/oder zum Führen zumindest eines Reinigungsprozesses zusammenwirkt, und einer Schalteinrichtung bekannt, wobei die Steuer- oder Regeleinrichtung mit den verschiedenen Komponenten des Gargeräts derart in Wirkverbindung steht, dass ein Garprozess oder ein Reinigungsprozess automatisch initiierbar und führbar ist.

Die WO 2005/066547 A2 offenbart ein Gargerät, bei dem mindestens ein Parameter für zumindest ein vorgegebenes Programm voreingestellt ist, wobei dieser voreingestellte Parameter über zumindest ein Änderungsfunktionselement eines Bedienelements des Gargeräts veränderbar und die Änderung während einer bestimmten Zeitdauer über zumindest ein Bestätigungs- und/oder Speicherfunktionselement des Bedienelements des Gargeräts und nach Ablauf dieser bestimmten Zeitdauer automatisch von dem Gargerät bestätigbar, annehmbar und/oder speicherbar ist.

Aus der DE 10 2004 040 655 A1 ist ein Verfahren zum Steuern eines Delta-T-Garprozesses bekannt, welches das zu garende Gargut zuverlässig und reproduzierbar unter Erhalt einer herausragenden Sensorik gart, ohne das Risiko eines Übergarens in Kauf nehmen zu müssen.

In der EP 1 041 860 A2 ist ein Mikrowellenofensystem, umfassend das Internet, eine Informationsverarbeitungseinrichtung, einen Mikrowellenofen und einen Zentralrechner, der mit dem Internet verbunden ist und der eine Informationsspeichereinheit zur Speicherung von Daten aufweist, beschrieben. Die abgespeicherten Daten umfassen eine Vielzahl von Kochrezepten und Rezeptparametern, wie z.B. die entsprechenden Heizkontrolldaten für jedes jeweilige Rezept, die von dem Zentralrechner in das jeweilige Mikrowellenofensystem durch einen Transfer- Instruktionsknopf durch den Benutzer geladen werden können.

Aus der US 7,057,142 B1 ist ein Ofenkontrollsystem, umfassend eine Anzeigeeinrichtung, eine Dateneingabeeinrichtung und eine Recheneinheit, bekannt, wobei die Recheneinheit konfiguriert ist, um Instruktionen zur Anzeigeeinrichtung senden und Instruktionen von der Dateneingabeeinrichtung empfangen zu können. Die Recheneinrichtung ist des Weiteren so konfiguriert, dass ein bestimmtes Garprogramm anhand zumindest einer Funktion zumindest eines bestimmten Parameters ausgewählt werden kann.

Die US 6,121,593 betrifft eine Einrichtung zum Kühlen und Garen von Gargut in ein und demselben Raum, wobei die Einrichtung von einer von der Einrichtung entfernten Bedienperson über ein Telefon oder das Internet bedient werden kann.

Aus der WO 03/031876 A1 ist ein Verfahren zum Zubereiten einer Speise bekannt, bei dem Informationen zum Zubereiten der Speise und eine Zutatenliste heruntergeladen werden können, wobei die Informationen zudem an ein Gargerät weitergeleitet werden können, das einer Bedienperson Handlungsanweisungen zum Zubereiten der Speise ausgibt.

Der EP 1 716 795 A1 liegt die Erkenntnis zugrunde, dass ein Garverfahren, bei dem Gargut in einem fluiden Garmedium, insbesondere in Wasser oder Milch, gekocht oder pochiert werden soll, dadurch weiter automatisiert werden kann, dass nicht nur eine Bedienperson in Kommunikation mit einer das Garverfahren durchführenden Garvorrichtung tritt, sondern die Garvorrichtung zudem automatisch Garschritte durchführt. Dabei kann die Garvorrichtung automatisch Garmedium in einer benötigten Menge in einen ersten Garbehälter einfüllen, besagtes Garmedium automatisch auf eine benötigte Temperatur aufheizen, Gargut automatisch in das aufgeheizte Garmedium einführen, automatisch ein vollständiges Garen des Garguts durchführen und schließlich das gegarte Gargut automatisch wieder aus dem Garmedium entfernen, um ein Übergaren zu vermeiden.

Aus der gattungsbildenden US 2005/0204934 A1 ist ein Multifunktionsgargerät mit einer programmierbaren Kontrolleinheit bekannt, die über eine Tastatur des Gargerätes programmiert werden kann. Bei der Programmierung werden mehrere getrennte funktionale Elemente des Gargerätes, wie beispielsweise ein Gebläse, Heizelemente und ein Dampfgenerator, einzeln angesteuert, wobei vom Benutzer innerhalb des Garprogramms die relative Abfolge und die Betriebsdauer der genannten funktionalen Elemente eingestellt werden kann. Nachteilig hierbei ist allerdings erstens, dass bei der Programmierung die Wechselwirkung der getrennten funktionalen Elemente untereinander und deren Wechselwirkung mit dem Gargut nicht berücksichtigt wird, was zu nicht zufriedenstellenden Garergebnissen führen kann. Zweitens kann nur eine geschulte und erfahrene Person die Programmierung vornehmen, da beispielsweise die manuelle Einstellung der Betriebsdauer der genannten Elemente in der Regel durch einen langwierigen iterativen Anpassungsprozeß erfolgt.

Aus der DE 44 35 931 A1 ist eine Bedienungseinrichtung für ein Gargerät bekannt, die es insbesondere durch Drücken einer Taste ermöglicht, einen bestimmten Garschritt anzuwählen oder in ein Programm einzufügen.

Eine weitere Vorrichtung zum Betätigen eines beheizbaren Gargeräts ist in der DE 10 2004 061 304 A1 beschrieben. Dabei kommt eine Speichereinheit zur Speicherung zumindest eines Garprogramms, eine Aufnahmeeinheit zum Aufnehmen eines während einer Lernphase durchgeführten Garprozessablaufs, wobei mittels der Speichereinheit und der Aufnahmeeinheit ein aufgenommener Garprozessablauf als abrufbares Garprogramm speicherbar ist, eine Steuer- und Regeleinheit zum selbständigen Beheizen des Gargeräts gemäß dem abrufbaren Garprogramm und eine Sensoreinheit zum Erfassen einer Temperatur des Gargeräts zum Einsatz, so dass zumindest eine Vorheizphase des abgespeicherten Garprogramms abhängig von einer durch die Sensoreinheit erfassten Ausgangstemperatur modifiziert werden kann.

Der Stand der Technik weist den Nachteil auf, dass ein Benutzer eines Gargerätes einerseits nur sehr einfache Änderungen von Garprogrammen selbst vornehmen kann und andererseits mit der eigenhändigen Programmierung komplexer Garprogramme überfordert ist.

Es ist somit die Aufgabe der vorliegenden Erfindung, das gattungsgemäße Verfahren derart weiterzuentwickeln, dass es die Nachteile des Stands der Technik überwindet. Insbesondere soll es ermöglichen, dass ein Benutzer auf einfacher Weise eine Programmierung von komplexen Garprogrammen selbsttätig durchführen kann.

Diese Aufgabe wird durch die Merkmale des kennzeichnenden Teils des Patentanspruchs 1 gelöst. Die Patentansprüche 2 bis 4 beschreiben bevorzugte Weiterentwicklungen des erfindungsgemäßen Verfahrens.

Der Erfindung liegt somit die überraschende Erkenntnis zugrunde, dass der Benutzer eines Gargerätes auch sehr komplexe Garprogramme selbsttätig programmieren kann, indem er vorab gespeicherte intelligente Garprogramm-Module innerhalb einer Gargeräte-Programmierumgebung in ein individuelles gargutspezifisches Garprogramm integrieren kann. Die Garprogramm-Module dienen dazu, komplexe Steueraufgaben, Regelungsaufgaben und/oder Funktionen für einen Garprozess zu übernehmen, wobei diese Gargeräte-Funktionen in die drei folgenden Gruppen eingeteilt werden können:
Die Gargeräte-Funktionen der ersten Gruppe dienen der Erkennung und Kompensation von zumindest einer charakteristischen Größe des in den Garraum des Gargerätes geladenen Garguts, wie eine Beschickungsmenge, ein Gargutkaliber, eine Art des Garguts, ein Zustandes und/oder Ausgangszustandes des Garguts, wie frisch oder gefroren, ein Wendezeitpunktes von Gargut, und/oder eine räumlichen Verteilung des Garguts im Garraum. Die Gargeräte-Funktionen der zweiten Gruppe dienen der Erkennung und Kompensation von zumindest einer charakteristischen Größe eines Gargeräte-Elements, wie beispielsweise eines in ein Gargut einzuführenden Fühlers, insbesondere eines Garprozessfühlers, und/oder einer Öffnung einer Garraumtür. Schließlich dienen Gargeräte-Funktionen der dritten Gruppe der Führung eines Betriebs eines Gargerätes, wie beispielsweise ein Halten-Betrieb, ein Überkrusten-Betrieb und/oder eines Energiesparen-Betrieb.

Diese Funktionen werden in Form von entsprechenden Programm-Modulen vom Hersteller vorab in dem Gargerät gespeichert, so dass ein Benutzer die Module nicht mehr selbst programmieren muss. Alternativ kann der Benutzer die Programm-Module auch über eine Internetverbindung von einem Server des Herstellers herunterladen.

So wird es dem Benutzer ermöglicht, die Garprogramm-Module während eines Programms entweder direkt aufzurufen oder gegebenenfalls dem Garprogramm-Modul beim Aufrufen zumindest einen Parameter und/oder zumindest eine Datenstruktur zu übergeben, um das jeweilige Garprogramm-Modul an die Wünsche des Benutzers anzupassen. Ein Garprogramm-Modul führt selbsttätig, in Abhängigkeit der übergegebenen Parameter und/oder Datenstrukturen, und für den Benutzer verborgen eine Steuerung oder Regelung zumindest einer Gargeräte-Funktion durch. Dabei ist vorteilhafterweise vorgesehen, dass die Module auch untereinander Datenstrukturen und/oder Parameter austauschen können, um eine optimale Führung eines Programms oder Programmschrittes zu gewährleisten.

Die Module, die auf einer Steuer- oder Regeleinrichtung des Gargerätes ausgeführt werden, kommunizieren ebenfalls mit Sensoren des Gargerätes zur Erfassung von Ist-Werten, beispielsweise der Temperatur, der Feuchte und/oder der Strömungsgeschwindigkeit der Garraumatmosphäre, und mit Stellelementen des Gargerätes, umfassend beispielsweise jeweils zumindest ein Lüfterrad, eine Heizvorrichtung, einen Dampfgenerator, einen Dampfabzug und/oder eine Beschwadungseinrichtung.

Auf diese Weise können von dem Benutzer manuell Garprogramme erstellt werden, für die ansonsten hochqualifiziertes Fachpersonal notwendig wäre. Zudem wird durch die Einbindung der vorgefertigten Garprogramm-Module in ein Garprogramm ein erheblicher Zeitgewinn bei der Garprogrammerstellung gegenüber einer herkömmlichen Programmierung erzielt. Da der Benutzer die Programm-Module nicht selbst programmieren muss, werden entsprechende Fehler bei der Programmierung vermieden.

Eine besonders benutzerfreundliche Programmierung wird dadurch ermöglicht, dass der Benutzer ein Garprogramm oder einen Garprogrammschritt über eine Bedieneinrichtung des Gargerätes, umfassend mehrere Tasten, insbesondere Symboltasten, einen Bildschirm und/oder ein Drehrad zur Einstellung von Parametern der Programm-Module, eingeben kann.

Weitere Merkmale und Vorteile der Erfindung ergeben sich aus der nachfolgenden Beschreibung, in der erfindungsgemäße Ausführungsformen anhand schematischer Zeichnungen im Einzelnen beispielhaft erläutert sind. Dabei zeigt:
Figur 1 einen schematischen Ablauf eines ersten Garprogramms, in das erfindungsgemäß vier Programm-Module eingebunden sind; und
Figur 2 einen schematischen Ablauf eines zweiten Garprogramms, in das erfindungsgemäß drei Programm-Module eingebunden sind.

Ein beispielhafter Aufbau eines ersten benutzerspezifischen Garprogramms, das nach einem erfindungsgemäßen Verfahren zusammengestellt worden ist, ist in Fig. 1 schematisch dargestellt. Das Programm besteht demnach aus vier Programmschritten S1 bis S4, die innerhalb des zeitlichen Programmablaufs, gekennzeichnet durch die Pfeile zwischen den Programmschritten, hintereinander ausgeführt werden. Ein Benutzer kann bei Bedarf jeden einzelnen Programmschritt selbst programmieren, oder zumindest Teile eines gespeicherten Programms verwenden. In die Programmschritte werden optional die Garprogramm-Module M1 bis M4 eingebunden, was in Fig. 1 jeweils durch ein umrahmtes Pluszeichen und eine Verbindungslinie 10, 11, 12, 13 dargestellt ist. Das umrahmte Pluszeichen kann als Schnittstelle angesehen werden, über die gegebenenfalls ein Parameter und/oder eine Datenstruktur übergeben werden kann.

Während des ersten Programmschrittes S1 wird ein Garraum eines nicht gezeigten Gargerätes mit Heißluft bei einer Temperatur von beispielsweise 160°C vorgeheizt. Danach erfolgt eine Aufforderung, den Garraum mit Gargut, bestehend aus einer Vielzahl von im wesentlichen gleichartigen Gargutstücken zu beschicken und gegebenenfalls ein Fühler, insbesondere ein Garprozessfühler, in ein Gargutstück einzustecken. Zu diesem Zweck muss eine Garraumtür zuerst geöffnet und schließlich geschlossen werden.

Nach Schließen der Garraumtür folgt der zweite Programmschritt S2, bei dem der Garraum in einem Zeitraum von typischerweise 5 min auf eine Soll-Temperatur von 140°C der Garraumatmosphäre aufgeheizt wird. Durch das Beschicken des Garraums mit nicht vorgeheiztem Gargut fällt die Garraumtemperatur zunächst ab und steigt dann nach einer charakteristischen Zeit bzw. mit einem charakteristischen Temperaturanstieg auf die Soll-Temperatur von 140°C an. Der Verlauf der Temperatur ist dabei abhängig von der Wärmekapazität des Garguts. Nach einer Berücksichtigung der Wärmekapazität des Garraums selbst und der Art des Garguts lässt sich auf diese Weise auf die Beschickungsmenge an Gargut und/oder das Kaliber des Garguts schließen.

Wie in Fig. 1 erkennbar ist, wird in den Programmschritt S2 das Modul zur Erkennung und Kompensation der Beschickungsmenge M1, auch Last-Modul genannt, eingebunden. Die Einbindung geschieht durch ein einfaches Aufrufen des Moduls, wobei an dieses Modul M1 kein Parameter vom Benutzer übergeben wird. Das Modul M1 führt automatisch eine Erkennung der Beschickungsmenge, insbesondere eine Lasterkennung, in der zuvor beschriebenen Weise durch. In Abhängigkeit von der Beschickungsmenge wird der Garprozess während des Programmschrittes S2 und/oder während aller folgenden Programmschritte S3 und S4 geführt. Dabei werden jeweils die Temperatur, die Dauer der Garprogrammschritte, eine Beschwadungsaktivität, eine Lüfterradgeschwindigkeit und/oder eine Feuchte im Garraum an die vom Modul M1 bestimmte Beschickungsmenge angepasst.

Vorteilhafterweise kann durch den Aufruf des Moduls M1 auf eine gerätespezifische Anpassung der Garparameter für verschiedene Beschickungsmengen verzichtet werden. Insbesondere kann für den Benutzer vorborgen die berechnete Beschickungsmenge auch den anderen Programm-Modulen M3 und M4 zwecks optimierter Garprozessführung als Parameter übergeben werden.

Während des Programmschrittes S2 wird sich auch die räumliche Temperaturverteilung der einzelnen Gargutstücke verändern, da das Gargut von außen nach innen gart. Der zeitliche Fortgang dieser räumlichen Temperaturverteilung wird mit einem Garprozessfühler, wie er in der DE 100 61 821 C2 detailliert beschrieben ist, gemessen und liefert eine Aussage über den Garzustand des Gargutstücks, der wiederum für die Garprozessführung herangezogen wird. Nach Beschicken des Garraums ist es demnach von Interesse, festzustellen, ob der Garprozessfühler in ein Gargut eingesteckt ist oder nicht. Diese Überprüfung leistet das Programm-Modul zur Erkennung des Zustands des Garprozessfühlers M2, welches auch von dem Benutzer in den Programmschritt S2 eingebunden wurde. Wenn das Modul M2 erkennt, dass der Garprozessfühler nicht korrekt in ein Gargutstück eingesteckt wurde, wird ein Alarmsignal aktiviert, welches den Benutzer auf den fehlerhafte Steckung des Garprozessfühlers hinweist.

Nach dem Programmschritt S2 folgt der ca. 10 minütige Programmschritt S3, bei dem der Garraum mittels Heißluft auf 160°C aufgeheizt wird. Wie in Fig. 1 zu erkennen ist, wird vom Benutzer das Progrämm-Modul "Wendezeitpunkt" M3 aufgerufen. Dieses Modul, an das benutzerseitig kein Parameter übergeben wird, berechnet den Wendezeitpunkt, an dem die Gargutstücke, insbesondere Fleisch und/oder Backprodukte, zum Erreichen eines optimalen Garzustands räumlich gewendet werden sollten. Wenn der Wendezeitpunkt erreicht ist, wird an den Benutzer entsprechend ein Alarmsignal herausgegeben. Zur Berechnung des Wendezeitpunktes kann das Modul M3 insbesondere auf die im Modul M1 berechnete Beschickungsmenge zurückgreifen.

Im Anschluss folgt der ca. 8 minütige Programmschritt S4, bei dem der Garraum mit Heißluft auf eine Temperatur von beispielsweise 175 °C geregelt wird. Aus Gründen der Energieersparnis kann es sinnvoll sein, die im Garraum und im Gargut bereits gespeicherte Wärme bei der Einstellung der Wärmezufuhr zum Garraum zu berücksichtigen. Eine solche Berücksichtigung der gespeicherten Wärme leistet das Programm-Modul zur Durchführung einer Energiespar-Funktion M4, welches vom Benutzer in den Programmschritt S4 eingebunden wurde. Eine detailliertere Beschreibung dieser Energiesparen-Funktion befindet sich in der nicht vorveröffentlichten DE 10 2007 036 513. Im Vergleich zur Temperatur während des Betriebs ohne Energiespar-Funktion bzw. mit nahezu stetiger Wärmeenergiezufuhr wird die Temperatur bei aktiviertem Programm-Modul M4 typischerweise mit fortschreitender Zeit reduziert sein. Die reduzierte Intensität des Wärmeeintrags in das Gargut lässt sich jedoch beispielsweise durch eine verlängerte Dauer des Wärmeeintrags kompensieren. Hierzu wird zunächst von dem Programm-Modul M4 eine Restzeit für den Garprogrammschritt geschätzt und im Anschluss daran die Programmschrittdauer zum Erreichen eines gewünschten Gargutzustands entsprechend angepasst. Optional kann beim Aufruf des Programm-Moduls M4 als Parameter der Grad der Berücksichtigung des Energiesparens übergeben werden. Über diesen Parameter lassen sich verschiedene Zwischenstellungen zwischen den beiden extremalen Einstellungen "Energiespar-Funktion aus" und "Maximale Energiespar-Funktion" realisieren.

Ein zweites beispielhaftes benutzerspezifisches Garprogramm, das nach einem erfindungsgemäßen Verfahren programmiert worden ist, ist in Fig. 2 schematisch dargestellt. In ähnlicher Weise wie im Zusammenhang mit Fig. 1 beschrieben, besteht das Programm aus drei Programmschritten S10, S20 und S30, die innerhalb des zeitlichen Programmablaufes hintereinander ausgeführt werden und in die Garprogramm-Module M1, M4 und M5 eingebunden sind.

Während eines ersten Garprogrammschritts S10 wird wieder der Garraum auf eine Temperatur von ca. 140 °C vorgeheizt, wobei durch eine Kombination von Heißluft und Dampf eine Garraumatmosphäre mit einem Feuchteanteil von beispielsweise 60 % eingestellt wird.

Nach Beschicken des Garraums mit Gargut folgt der ca. 20 minütige Programmschritt S20, bei dem ebenfalls eine Garraumatmosphäre mit einem Feuchteanteil von 60% eingestellt ist. Vom Benutzer wurden die Programm-Module M1 und M4, die bereits zuvor beschrieben wurden, in den Programmschritt S20 eingebunden.

Während des letzten Programmschrittes S30 wird über Heißluft für ca. 10 Minuten eine trockene Garraumatmosphäre mit einer Temperatur von ca. 180 °C erzeugt. Vom Benutzer wurde das Programm-Modul zur Durchführung einer Überkrusten-Funktion M5 eingebunden, wobei dem Modul bei Aufruf ein Parameter "Bräunungsgrad" übergeben wurde. Dieser Parameter gibt die gewünschte Bräunung des Garguts nach Durchlaufen des Programmschrittes S30 an. Das Modul berechnet die Restlaufzeit des Programmschrittes, die zum Erreichen der gewünschten Bräunung nötig ist, und beendet den Programmschritt nach Ablauf dieser Zeit.

Als weiteres Programm-Modul, welches jedoch nicht in einer Figur beschrieben ist, ist beispielsweise das Programm-Modul zur Durchführung eines Halten-Betriebs zu nennen, bei dem vom Benutzer als Parameter die Haltetemperatur und/oder die Haltedauer übergeben werden. Mit diesem Modul kann beispielsweise Gargut bei reduzierter Temperatur warmgehalten oder übernacht gegart werden.

Ein weiteres mögliches Programm-Modul dient der Erkennung und Kompensation der Art des Garguts im Garraum, bestimmt insbesondere durch den Garguttyp, wie Geflügel, Fleisch, Fisch, Gemüse, Backware oder dergleichen. Ebenso kann ein Programm-Modul zur Erkennung und Kompensation des Gargutausgangszustands, bestimmt insbesondere durch die Garguttemperatur, wie gefroren oder frisch, vorgesehen sein. Dabei ist es insbesondere vorgesehen, ein Programm-Modul zur Erkennung und Kompensation eines Zustandes des Garguts im Garraum, bestimmt insbesondere durch die Kerntemperatur, den Kochwert, die Hygiene, den Sterilisationswert, den pH-Wert oder dergleichen, bereitzustellen. Ein weiteres vorteilhaftes Programm-Modul dient der Erkennung und Kompensation einer Verteilung des Garguts im Garraum.

## Patentansprüche

1. Verfahren zur Programmierung eines Gargerätes, bei dem benutzerspezifische Programme von einem Benutzer eingegeben, gespeichert und initiiert werden können,
**dadurch gekennzeichnet, dass**
beim manuellen Erstellen eines Garprogramms zumindest ein Programmschritt des Garprogramms über eine Bedieneinrichtung des Gargerätes eingegeben und zumindest ein vorab gespeichertes Programm-Modul einer Vielzahl von Programm-Modulen zur Steuerung oder Regelung zumindest einer Gargeräte-Funktion von dem Benutzer in das Garprogramm eingebunden wird, und
die Vielzahl von Programm-Modulen Folgendes umfasst:
• zumindest ein Programm-Modul zum Erkennen und Kompensieren zumindest einer charakteristischen Größe des in den Garraum des Gargerätes geladenen Garguts, ausgewählt aus
• einem ersten Programm-Modul zur Erkennung und Kompensation einer Beschickungsmenge an Gargut in einem Garraum,
• einem zweiten Programm-Modul zur Erkennung und Kompensation des Kalibers von im Garraum angeordnetem Gargut,
• einem dritten Programm-Modul zur Erkennung und Kompensation der Art des Garguts im Garraum, bestimmt insbesondere durch den Garguttyp, wie Geflügel, Fleisch, Fisch, Gemüseoder Backware, und/oder des Gargutausgangszustands, bestimmt insbesondere durch die Garguttemperatur, wie gefroren oder frisch,
• einem vierten Programm-Modul zur Erkennung und Kompensation eines Zustandes des Garguts im Garraum, bestimmt insbesondere durch die Kerntemperatur, den Kochwert, die Hygiene, den Sterilisationswert, den Pasteurisationswert oder den pH-Wert,
• einem fünften Programm-Modul zur Erkennung und Kompensation eines Wendezeitpunkts des Garguts im Garraum, und/oder einem sechsten Programm-Modul zur Erkennung und/oder Kompensation einer Verteilung des Garguts im Garraum,
und/oder
• zumindest ein Programm-Modul zum Erkennen und Kompensieren zumindest einer charakteristischen Größe eines Gargeräte-Elements, ausgewählt als ein siebtes Programm-Modul zur Erkennung der Steckung eines in ein Gargut einzuführenden Fühlers und zur Kompensation einer erkannten Fehlsteckung,
und/oder
• zumindest ein Programm-Modul zum Führen zumindest eines Betriebs des Gargerätes, ausgewählt aus
• einem neunten Programm-Modul zur Durchführung eines Halten-Betriebs,
• einem zehnten Programm-Modul zur Durchführung eines Überkrusten-Betriebs,
• einem elften Programm-Modul zur Durchführung eines Energiesparen-Betriebs,
• einem dreizehnten Programm-Modul zum Vorheizen - oder Vorkühlen einer Garraumatmosphäre vor Durchführung eines Folgeschritts, insbesondere eines Garprozesses, und/oder
• einem vierzehnten Programm-Modul zur Initiierung eines Folgeschritts, insbesondere nach Erkennung einer minimalen Temperatur der Garraumatmosphäre,
wobei
zumindest ein Parameter und/oder zumindest eine Datenstruktur beim Aufrufen des Programm-Moduls über eine Modul-Schnittstelle (+) an das Programm-Modul übergeben wird bzw. werden, und
das Programm-Modul mit zumindest einem Sensor zur Erfassung von Ist-Werten, insbesondere der Temperatur, der Feuchte und/oder der Strömungsgeschwindigkeit der Garraumatmosphäre, und zumindest einem Stellelement des Gargerätes, insbesondere zumindest einer Gebläseeinrichtung, einer Heizeinrichtung, einer Kühleinrichtung, einer Einrichtung zum Zuführen von Feuchte, einer Einrichtung zum Abführen von Feuchte, und/oder einer Energiespeichereinrichtung kommuniziert über eine Steuer- oder Regeleinrichtung des Gargerätes.

2. Verfahren zur Programmierung eines Gargerätes nach Anspruch 1, **dadurch gekennzeichnet, dass**
zwischen verschiedenen Programm-Modulen Parameter und/oder Datenstrukturen ausgetauscht werden.

3. Verfahren zur Programmierung eines Gargerätes nach einem der vorangehenden Ansprüche, **dadurch gekennzeichnet, dass**
zumindest eine Datenstruktur über die, insbesondere mit einer Anzeigeeinrichtung des Gargerätes in Verbindung stehende, Bedieneinrichtung des Gargerätes, wie in Form zumindest einer Tastatur, eines Touchscreens, und/oder eines Drehrades, eingegeben werden kann.

4. Verfahren zur Programmierung eines Gargerätes nach einem der vorangehenden Ansprüche, **dadurch gekennzeichnet, dass**
das Programm-Modul aus einer Speichereinrichtung im Gargerät, einem externen Speicher, vorzugsweise in Form eines USB-Sticks, und/oder von einem Server, insbesondere über eine Internetverbindung, aufgerufen werden kann.

## Claims

1. A method for programming a cooking device, in which user-specific programs can be entered, saved and initiated by a user,
**characterised in that**
when manually creating a cooking program, at least one program step of the cooking program is entered via an operating device of the cooking device and at least one in advance saved program module of a plurality of program-modules for controlling or regulating at least one cooking device function is integrated by the user into the cooking program, and
the plurality of program modules comprises the following:
• at least one program module for detecting and compensating at least one characteristic variable of the cooking product(s) loaded into the cooking chamber of the cooking device, selected from
• a first program module for detecting and compensating a filling amount of cooking product(s) in a cooking chamber,
• a second program module for detecting and compensating the caliber of the cooking product(s) arranged in the cooking chamber,
• a third program module for detecting and compensating the type of cooking product(s) in the cooking chamber, determined in particular by the type of cooking product(s), such as poultry, meat, fish, vegetables or baked product(s), and/or the initial state of the cooking product(s), determined in particular by the temperature of the cooking product(s), such as frozen or fresh,
• a fourth program module for detecting and compensating a state of the cooking product(s) in the cooking chamber, determined in particular by the core temperature, the cooking value, the hygiene, the sterilisation value, the pasteurisation value or the pH-value,
• a fifth program module for detecting and compensating a point in time for turning the cooking product(s) in the cooking chamber, and/or a sixth program module for detecting and/or compensating a distribution of the cooking product(s) in the cooking chamber,
and/or
• at least one program module for detecting and compensating at least one characteristic variable of a cooking device element, selected as a seventh program module for detection the insertion of a sensor to be introduced into (a) cooking product(s) and for compensating a detected faulty insertion,
and/or
• at least one program module for guiding at least one operation of the cooking device, selected from
• a ninth program module for performing a hold mode,
• a tenth program module for performing a crusting mode,
• an eleventh program module for performing an energy-saving mode,
• a thirteenth program module for preheating or precooling a cooking chamber atmosphere before performing a subsequent step, in particular a cooking process, and/or
• a fourteenth program module for initiating a subsequent step, in particular after detecting a minimum temperature of the cooking chamber atmosphere,
wherein
at least one parameter and/or at least one data structure is or are transmitted to the program module on accessing the program module via a module interface (+) and the program module communicates via a control or regulating device of the cooking device with at least one sensor for detecting actual values, in particular the temperature, the humidity and/or the flow velocity of the cooking chamber atmosphere, and at least one actuator element of the cooking device, in particular at least one fan device, a heating device, a cooling device, a device for supplying humidity, a device for removing humidity and/or an energy storage device.

2. The method for programming a cooking device according to claim 1, **characterised in that**
parameters and/or data structures are exchanged between different program modules.

3. The method for programming a cooking device according to any one of the preceding claims, **characterised in that**
at least one data structure can be entered via the operating device of the cooking device which operating device is in particular in connection with a display device of the cooking device, such as in the form of at least one keyboard, a touchscreen, and/or a rotary control.

4. The method for programming a cooking device according to any one of the preceding claims, **characterised in that**
the program module can be called from a storage device in the cooking device, an external memory, preferably in the form of a USB stick, and/or a server, in particular via an internet connection.

## Revendications

1. Procédé de programmation d'un appareil de cuisson, où des programmes spécifiques à utilisateur peuvent être entrés, mémorisés et lancés par un utilisateur,
**caractérisé en ce que**
lors de la création manuelle d'un programme de cuisson, au moins une étape de programme du programme de cuisson est entré au moyen d'un dispositif de commande de l'appareil de cuisson, et au moins un module de programme préalablement mémorisé d'une pluralité de modules de programme pour la commande ou la régulation d'au moins une fonction d'appareil de cuisson est intégré par l'utilisateur dans le programme de cuisson, et
la pluralité de modules de programme comprend ce qui suit :
• au moins un module de programme pour reconnaissance et compensation d'au moins une grandeur caractéristique de l'aliment à cuire introduit dans l'espace de cuisson de l'appareil de cuisson, sélectionné parmi
• un premier module de programme pour reconnaissance et compensation d'une quantité de chargement d'aliment à cuire dans un espace de cuisson,
• un deuxième module de programme pour reconnaissance et compensation du calibre d'aliment à cuire introduit dans l'espace de cuisson,
• un troisième module de programme pour reconnaissance et compensation de la nature de l'aliment à cuire dans l'espace de cuisson, déterminée en particulier par le type d'aliment à cuire, tel que volaille, viande, poisson, légumes ou produit de boulangerie/pâtisserie, et/ou de l'état initial de l'aliment à cuire, déterminé en particulier par la température de l'aliment à cuire, tel que congelé ou frais,
• un quatrième module de programme pour reconnaissance et compensation d'un état de l'aliment à cuire dans l'espace de cuisson, déterminé en particulier par la température à coeur, la valeur de cuisson, l'hygiène, la valeur de stérilisation, la valeur de pasteurisation ou la valeur pH,
• un cinquième module de programme pour reconnaissance et compensation d'un moment de retournement de l'aliment à cuire dans l'espace de cuisson, et/ou un sixième module de programme pour reconnaissance et/ou compensation d'une répartition de l'aliment à cuire dans l'espace de cuisson,
et/ou
• au moins un module de programme pour reconnaissance et compensation d'au moins une grandeur caractéristique d'un élément d'appareil de cuisson, sélectionné en tant qu'un septième module de programme pour reconnaissance de l'implantation d'un capteur à introduire dans un aliment à cuire et pour compensation d'une implantation erronée reconnue,
et/ou
• au moins un module de programme pour l'exécution d'au moins un mode de fonctionnement de l'appareil de cuisson, sélectionné parmi
• un neuvième module de programme pour l'exécution d'un mode de maintien,
• un dixième module de programme pour l'exécution d'un mode de gratin,
• un onzième module de programme pour l'exécution d'un mode d'économie d'énergie,
• un treizième module de programme pour le pré-chauffage ou le pré-refroidissement d'une atmosphère d'espace de cuisson avant l'exécution d'une étape consécutive, en particulier d'un processus de cuisson, et/ou
• un quatorzième module de programme pour lancement d'une étape consécutive, en particulier après détection d'une température minimale d'atmosphère d'espace de cuisson,
au moins un paramètre et/ou au moins une structure de données étant transmis au module de programme au moyen d'une interface de module (+) lors de l'appel du module de programme, et
le module de programme communiquant avec au moins un capteur pour la détection de valeurs effectives, en particulier de la température, de l'humidité et/ou de la vitesse de flux de l'atmosphère d'espace de cuisson, et au moins un élément de réglage de l'appareil de cuisson, en particulier au moins un dispositif de soufflage, un dispositif de chauffage, un dispositif de refroidissement, un dispositif d'alimentation en humidité, un dispositif d'évacuation d'humidité, et/ou un dispositif d'accumulation d'énergie, par l'intermédiaire d'un dispositif de commande ou de régulation de l'appareil de cuisson.

2. Procédé de programmation d'un appareil de cuisson selon la revendication 1, **caractérisé en ce que** des paramètres et/ou des structures de données sont communiqués entre différents modules de programme.

3. Procédé de programmation d'un appareil de cuisson selon l'une des revendications précédentes,
**caractérisé**
**en ce qu'**au moins une structure de données peut être entrée au moyen du dispositif de commande de l'appareil de cuisson en particulier en relation avec un dispositif d'affichage de l'appareil de cuisson, per exemple sous la forme d'au moins un clavier, un écran tactile et/ou un bouton rotatif.

4. Procédé de programmation d'un appareil de cuisson selon l'une des revendications précédentes, **caractérisé**
**en ce que** le module de programme peut être appelé d'un dispositif de mémoire dans l'appareil de cuisson, une mémoire externe, préférentiellement sous la forme d'une clé USB, et/ou depuis un serveur, en particulier par l'intermédiaire d'une connexion Internet.
